# EUROPÄISCHE PATENTSCHRIFT

(11) **EP 1 935 318 B1**
(45) Veröffentlichungstag und Bekanntmachung des Hinweises auf die Patenterteilung: **14.05.2014**
(21) Anmeldenummer: 07121444.9
(22) Anmeldetag: 23.11.2007
(51) Int. Cl.: A47L 15/44

(54) **Bewegbarer Reinigerbehälter**
Movable cleaning product holder
Récipient de produit de nettoyage agitant

(30) Priorität: 22.12.2006 DE 102006061151
(43) Veröffentlichungstag der Anmeldung: 25.06.2008
(73) Patentinhaber: BSH Bosch und Siemens Hausgeräte GmbH, 81739 München (DE)
(72) Erfinder: Büsing, Johannes, 86494, Emersacker (DE); Delle, Daniel, 89431, Bächingen (DE); Fetzer, Gerhard, 89423, Gundelfingen (DE); Gerstner, Norbert, 89520, Heidenheim (DE); Groll, Hubert, 89426, Mödingen (DE); Herrmann, Mathias, 89561, Dischingen (DE); Hotz, Dieter, 89561, Dischingen (DE)

(56) Entgegenhaltungen:
- WO-A-01/72198
- WO-A-03/045214
- DE-A1- 19 843 976
- US-A- 3 212 675
- US-A- 3 426 944

## Beschreibung

Die vorliegende Erfindung betrifft ein wasserführendes Haushaltsgerät nach dem Oberbegriff des Patentanspruchs 1.

Aus der DE 298 18 080 U1 ist eine Vorrichtung zur Zugabe von Reinigungsmitteln in einer Geschirrspülmaschine bekannt. Die Vorrichtung weist ein Gehäuse auf, in dem ein beweglich gelagertes Behältnis angeordnet ist und dass eine Befüllstellung zum Befüllen mit Reinigungsmitteln, einer Grundstellung während des Betriebs und vor Abgabe der Reinigungsmittel und eine Zugabestellung zur Abgabe von Reinigungsmittel. Dabei muss das Behältnis in unterschiedliche Richtungen bewegt werden, um von der Befüllstellung zur Grundstellung und von der Grundstellung zur Zugabestellung gebracht zu werden.

Aus der DE 198 43 976 A1 ist eine Spülmittel-Abgabevorrichtung für eine Geschirrspülmaschine bekannt. Eine Tragkonstruktion enthält im Wesentlichen einen Rahmen und, einstückig mit diesem ausgebildet, ein wannenförmiges Gebilde, das den Aufnahmebehälter für die Aufnahme einer bestimmten Menge an Spülmittel bildet. Zu diesem ortsfesten Aufnahmebehälter gehört ein Deckel, der um eine erste Achse schwenkbar an der Tragkonstruktion angelenkt ist. Ferner ist ein Hilfsteil an dem Deckel so angelenkt, dass es um eine zur ersten parallel angeordneten zweiten Achse schwenkbar ist. Wenn der Deckel sich in der Schließstellung befindet und das Hilfsteil sich in der Öffnungsstellung befindet, ist ein Einfüllen einer bestimmten Menge an Spülmittel in den Aufnahmebehälter bei nur teilweise geöffneter Klappe der Spülmaschine möglich.

Aus der WO 01/72198 A1 ist ebenfalls eine Vorrichtung zur Zugabe von Reinigungsmitteln in eine Geschirrspülmaschine bekannt. Dabei kann der Aufnahmebehälter geneigt aus dem Zugabegehäuse bewegt werden, um ihn mit einer Reinigungsmitteldosis zu befüllen. Durch eine umgekehrte Bewegung wird er wieder in seinen Sitz in dem Zugabegehäuse bewegt. Ferner ist der Behälter an einer Welle drehbar gelagert, deren Drehachse rechtwinklig zur ersten Bewegung des Behälters angeordnet ist. Nach einer Drehung um 180° Grad ist eine Abgabe des Reinigungsmittels möglich.

Aufgabe der vorliegenden Erfindung ist es, ein wasserführendes Haushaltsgerät mit einer einfachen Vorrichtung zur Reinigungsmittelzugabe anzugeben.

Diese Aufgabe wird gelöst durch ein wasserführendes Haushaltsgerät mit den Merkmalen des Patentanspruchs 1. Vorteilhafte Ausgestaltung und Weiterbildungen der Erfindung sind in den Unteransprüchen beschrieben.

Erfindungsgemäß ist vorgesehen, dass das Behältnis von der Befüllstellung zur Grundstellung und von der Grundstellung zur Zugabestellung ohne Richtungsänderung bewegbar ist. Dies erlaubt einen einfachen und kompakten Aufbau der Vorrichtung.

In einer Ausführungsform ist vorgesehen, dass das Behältnis drehbeweglich angeordnet ist, sodass durch eine Drehbewegung das Behältnis von der Befüllstellung zur Grundstellung und von der Grundstellung zur Zugabestellung gebracht werden kann. Dabei kann das Behältnis nach Einbau in ein wasserführendes Haushaltsgerät um eine Drehachse drehbar sein, die im Wesentlichen senkrecht zur Lotrichtung verlaufend angeordnet ist, d.h. bei im Wesentlich senkrecht verlaufenden Behälterwänden senkrecht zu einer der Behälterwände.

Vorzugsweise ist das Behältnis zwischen der Grundstellung und der Zugabestellung im Wesentlichen vollständig innerhalb des Gehäuses bewegbar. Im Gegensatz zum Stand der Technik ragt das Behältnis also weder in der Grundstellung noch in der Zugabestellung in den Spülraum hinein. In der Grundstellung schließt eine Seitenwand das becher- oder wannenförmige Behältnis in Richtung Spülraum bündig mit dem Gehäuse ab. Die Seitenwand des Behältnisses und die Seitenwand des Spülraumes, die das Gehäuse aufnimmt, liegen dabei in einer Ebene. Sie können auch in parallelen Ebenen liegen, die einen geringen Abstand zueinander aufweisen. Dieser Abstand kann durch einen Rahmen gebildet werden, mit dem das Gehäuse in der Seitenwand des Spülraumes befestigt ist. Das Behältnis ist in der Grundstellung bereits mit Reinigungsmittel befüllt. In dieser Stellung verhindert die zum Spülraum weisende Seitenwand des Behältnisses das Eindringen von Spülflüssigkeit in das Gehäuse bzw. deren Kontakt mit dem Reinigungsmittel. Auf einen zusätzlichen Deckel zum Schutz des Reinigungsmittels kann somit verzichtet werden.

Das Reinigungsmittel wird dem Spülraum mittels einer Bewegung des Behältnisses von der Grundstellung in die Zugabestellung zugeführt. Die Zufuhr kann durch die Bewegung allein erfolgen oder dadurch initiiert werden. Das Reinigungsmittel kann beispielsweise aufgrund seiner Schwerkraft und gegebenenfalls zusätzlich mit Unterstützung zum Beispiel einer schiefen Ebene bis in den Spülraum gelangen. In der Zugabestellung weist die Öffnung des Behältnisses in den Spülraum hinein, so dass das darin befindliche Reinigungsmittel in den Spülraum abgegeben werden kann. Da das Behältnis bei seiner Bewegung zwischen der Grundstellung und der Zugabestellung zu keinem Zeitpunkt aus dem Gehäuse in den Spülraum hervorragt, kann es durch das Spülgut nicht behindert werden. Die Bewegung des Behältnisses zwischen der Grundstellung und der Zugabestellung beginnt mit einer Bewegung in Richtung Innenraum des Gehäuses, also vom Spülraum weg gerichtet. So kann selbst Spülgut, das beispielsweise in der Grundstellung direkt mit dem Behältnis in Kontakt steht, dessen Bewegung nicht beeinträchtigen oder verhindern.

Die Befestigung des Gehäuses an der Spülraumwand kann der oben erwähnte Rahmen übernehmen, der in eine dazu passende Öffnung der Wand eingesetzt ist. Der Rahmen kann dabei mittels formschlüssiger oder kraftschlüssiger Verbindungstechniken mit der Wand verbunden sein. Der Rahmen und die Wand können zum Beispiel miteinander verrastet sein, wodurch zusätzliche Befestigungselemente eingespart werden können. Bei einer alternativen Ausführungsform kann eine Ausbuchtung in der Wand das Gehäuse ersetzen. Das Behältnis und ein Aktuator sind dann direkt in die Ausbuchtung eingesetzt. Die Ausbuchtung, die das Gehäuse ersetzt, erstreckt sich in dem Raum zwischen Spülraumseitenwand und Außenwand des Geschirrspülers.

Erfindungsgemäß kann das Behältnis zum Befüllen mit Reinigungsmittel in die von der Zugabe- und der Grundstellung abweichende Befüllstellung bewegt werden. Die Bewegung des Behältnisses von der Befüllstellung in die Grundstellung sowie dessen dortige Fixierung kann, wie auch das Befüllen, ein Aktuator automatisch bzw. programmablaufgesteuert oder ein Benutzer von Hand vornehmen. Alternativ kann die Bewegung auch schwerkraftbedingt erfolgen. Für einen definierten Bewegungsablauf ist eine lagegenaue Positionierung des Behältnisses in den jeweiligen Stellungen wichtig. Erfindungsgemäß ist dafür am Gehäuse oder an der Aufnahme ein Rastelement angeordnet, mit dem das Behältnis in der Grundstellung und in der Befüllstellung fixierbar ist.

Auch die Bewegung des Behältnisses zwischen der Grundstellung und der Zugabestellung hängt von der jeweiligen Ausführungsform ab. Bei einer Ausführungsform ohne Aufnahme wird nur das Behältnis zwischen der Befüllstellung, der Grundstellung und der Zugabestellung verschwenkt. Dabei erfolgt die Bewegung des Behältnisses zwischen allen drei Stellungen um eine ortsfeste Drehachse.
Die Bewegung des Behältnisses zwischen der Befüllstellung, der Grundstellung und der Zugabestellung ist grundsätzlich frei bestimmbar. Bevorzugt ist eine Dreh- oder Schwenkbewegung des Behältnisses. Das Behältnis kann dazu im Gehäuse drehbar gelagert sein, so dass es zwischen der Befüllstellung, der Grundstellung und der Zugabestellung verschwenkbar ist. Die Dreh- bzw. Schwenkbewegung des Behältnisses zwischen der Befüllstellung, der Grundstellung und der Zugabestellung kann dabei in einer Ebene erfolgen, die senkrecht zur Spülraumwand des Geschirrspülers angeordnet ist. Das hat den Vorteil, dass das Reinigungsmittel in der Zugabestellung der Schwerkraft folgend und ohne zusätzliche Hilfsmittel aus dem Behältnis in den Spülraum gelangen kann.

Ferner kann zwischen dem Aktuator und dem Behältnis ein Getriebe angeordnet sein. Mit dem Getriebe können beispielsweise unterschiedliche Bewegungsgeschwindigkeiten von Aktuator und Behältnis realisiert werden. Auch hohe, für die Bewegung des mit Reinigungsmittel befüllten Behältnisses notwendige Kräfte können bei entsprechendem Übersetzungsverhältnis des Getriebes von einem Aktuator mit niedrigen Antriebskräften erzielt werden.

Grundsätzlich können alle Bewegungen des Behältnisses auch vom Aktuator, beispielsweise in Form eines Motors, einer Spule oder eines Bimetalls, bewirkt werden. Das Bimetall kann zum Beispiel temperaturabhängig die Bewegung des Behältnisses veranlassen oder bewirken. Dabei handelt es sich um eine rein mechanische Steuerung. Bei Einsatz eines Motors kann dieser von einer Steuerungseinrichtung zum Beispiel programmablaufabhängig angesteuert werden, um dann die Bewegung des Behältnisses zu bewirken. Einige Bewegungen, beispielsweise die Bewegung des Behältnisses von der Befüllstellung in die Grundstellung können auch per Hand von einem Bediener durchgeführt werden. Außerdem kann das Behältnis in oder gegen deren Drehrichtung jeweils durch eine Federkraft beaufschlagt sein, die nach dem Lösen eines Rastelements eine Bewegung des Behältnisses bewirkt.

Bei einer bevorzugten Ausgestaltung kann der Aktuator auch ein Heißwachselement sein, das bei einer bestimmten Spülwassertemperatur oder bei einem bestimmten Programmabschnitt die Schwenkbewegung des Behältnisses zwischen der Grundstellung und der Zugabestellung auslöst. Die Bewegung des Behältnisses erfolgt nach dem Auslösen allein durch dessen Schwerkraft oder durch eine in Richtung Zugabestellung vorgespannte Feder. Das Auslösen kann beispielsweise in einem Lösen einer Verrastung zwischen Behältnis und Gehäuse bestehen.

Damit sich das Behältnis zwischen den einzelnen Stellungen möglichst gleichmäßig und beschleunigungsfrei bewegt, können zusätzlich Dämpfungselemente zwischen Behältnis und Gehäuse angeordnet sein. Bei Einsatz eines Getriebes zwischen Aktuator und Behältnis kann das Dämpfungselement auch Teil des Getriebes oder das Getriebe selbst sein.

Bei einer weiteren vorteilhaften Ausgestaltung der Erfindung kann der Aktuator zugleich und zusätzlich zur Zugabe des Reinigungsmittels die eines Wasserenthärtungsmittels und/oder eines Klarspülmittels in den Spülraum bewirken. Dazu kann der Aktuator über entsprechende Übertragungs- oder Betätigungsmittel mit einer Wasserenthärtungseinrichtung und/oder mit einer Klarspülmitteleinrichtung verbunden sein. So lassen sich weitere Bauteile und Bauraum einsparen.
Nachfolgend werden Ausführungsbeispiele der Erfindung anhand von Figuren näher erläutert. Es zeigen:
- Figur 1: eine erfindungsgemäße Zugabevorrichtung in einer Befüllstellung als perspektivische Darstellung;
- Figur 2: die in Figur 1 dargestellte Vorrichtung in einer Grundstellung;
- Figur 3: die in Figur 1 und 2 dargestellte Vorrichtung in einer Zugabestellung.

In Figur 1 ist eine Ausführungsform einer erfindungsgemäßen Zugabevorrichtung 10 gezeigt, die in eine Aussparung einer Wand einer Geschirrspülmaschine einsetzbar ist. Bei der Wand handelt es sich um eine der senkrecht stehenden Wände, die den Spülraum der Geschirrspülmaschine bilden. Die Zugabevorrichtung 10 weist ein Gehäuse 12 auf, das in Richtung des Spülraumes von einer Blende 14 abgeschlossen ist. Eine Vorderseite 40 der Blende 14 weist in Richtung des Spülraumes. Die äußeren Abmessungen der Blende 14 sind etwas größer als die Öffnung in der Wand des Geschirrspülers, sodass die Blende 14 nach dem Einsetzen des Gehäuses 12 mit einer die Aussparung rahmenförmig umgebenden Rückwand an der Wand anliegt.

Die Blende 14 ist mit mehreren Öffnungen 16, 18 und 20 versehen. In der Öffnung 18 ist ein beweglich gelagerter Klarspülerbehälter 22, und in der Öffnung 20 ein beweglich gelagerter Reinigungsmittelbehälter 24 angeordnet. Der Reinigungsmittelbehälter 24 ist an seiner Unterseite beidseits über Zapfen 23 drehbar im Gehäuse 12 gelagert. In Figur 1 ist der Reinigungsmittelbehälter 24 in einer aus dem Gehäuse 12 in Richtung des Spülraumes ausgeschwenkten Position dargestellt. In dieser Position verhindert ein Rastelement 26 das weitere Herausschwenken des Reinigungsmittelbehälters 24. Eine Rückwand 28 des Reinigungsmittelbehälters 24 liegt in dieser Position am Rastelement 26 an. Ein ähnlich aufgebautes Rastelement 30 dient zur Fixierung des ebenfalls an seiner Unterseite drehbar im Gehäuse 12 gelagerten Klarspülerbehälters 22.

In der ausgeschwenkten Position des Reinigungsmittelbehälters 24 weist seine Öffnung 32 in Richtung des Spülraumes der Geschirrspülmaschine. Die so von Seiten des Spülraumes zugängliche Öffnung 32 kann in dieser Stellung mit Reinigungsmittel befüllt werden. Figur 1 zeigt folglich eine Befüllstellung. Das Befüllen des Reinigungsmittelbehälters 24 mit Reinigungsmittel erfolgt in der Regel durch einen Benutzer der Geschirrspülmaschine.

Nach dem Befüllen des Reinigungsmittelbehälters 24 wird eine Vorderseite 34 des Reinigungsmittelbehälters 24 von dem Benutzer in Richtung des Pfeils A gedrückt, bis eine obere Kante 36 der Vorderseite 34 an eine abgeschrägte Fläche 38 des Rastelements 26 anschlägt. Das weitere Drücken in Richtung des Pfeils A verursacht dann eine Bewegung des Rastelements 26 in Richtung des Pfeils B, bis die Vorderseite 34 des Reinigungsmittelbehälters 24 hinter dem Rastelement 26 einrastet und dann bündig mit der Blende 14 des Gehäuses 12 abschließt. Das Rastelement 26 ist entgegen der durch den Pfeil B dargestellten Richtung von einer nicht dargestellten, vorgespannten Feder mit Kraft beaufschlagt. Das ermöglicht es dem Rastelement 26, sobald sich die Vorderseite 34 hinter dem Rastelement 26 befindet, wieder in seine in Figur 1 gezeigte Ausgangsposition zurückzukehren. Der Reinigungsmittelbehälter 24 ist dann im Gehäuse 12 in einer Grundstellung fixiert, die Figur 2 zeigt.

Figur 2 gibt die bereits in Figur 1 gezeigte Zugabevorrichtung 10 in der Grundstellung wieder. Zur besseren Verständlichkeit werden die bereits in Figur 1 verwendeten Bezugszeichen für gleiche Elemente auch in Figur 2 verwendet. Die Vorderseite 34 des Reinigungsmittelbehälters 24 liegt in der Grundstellung mit der in den Spülraum weisenden Vorderseite 40 der Blende 14 in einer Ebene und schließt mit der Öffnung 20 des Gehäuses 12 im Wesentlichen bündig ab.

Der drehbar mittels der Zapfen 23 im Gehäuse 12 gelagerte Reinigungsmittelbehälter 24 wird in Richtung des Spülraumes vom Rastelement 26 fixiert. Ein Verschwenken des Reinigungsmittelbehälters 24 in Richtung Innenraum des Gehäuses 12 wird durch eine Anzahl nicht dargestellter Anschläge bzw. Übertragungselemente verhindert, die mit einem ebenfalls nicht dargestellten Aktuator in Wirkverbindung stehen. In der Grundstellung verweilt der Reinigungsmittelbehälter 24 mit dem darin befindlichen Reinigungsmittel programmablaufabhängig beziehungsweise in Abhängigkeit von der Temperatur der Spülflüssigkeit so lange, bis der Aktuator die Begrenzung der Bewegbarkeit des Reinigungsmittelbehälters 24 in Richtung Innenraum des Gehäuses 12 freigibt.

Ist die Freigabe erfolgt, beginnt sich der Reinigungsmittelbehälter 24 aufgrund seines Eigengewichts oder eines Antriebes samt dem darin befindlichen Reinigungsmittel nach innen in das Gehäuse 12 hinein zu bewegen. Die dabei ausgeführte Bewegung des Reinigungsmittelbehälters 24 ist eine Dreh- bzw. Schwenkbewegung des Reinigungsmittelbehälters 24 um eine Drehachse 42 herum (s. Fig. 3). Sie erfolgt, bis die Rückwand 28 des Reinigungsmittelbehälters 24 auf der Rückseite der Blende 14 anschlägt. Diese Position des Reinigungsmittelbehälters 24 ist die Zugabestellung. In dieser Stellung weist die Öffnung 32 (in Figur 3 nicht zu sehen) in einen Schacht 44. Dessen Ende bildet die Öffnung 16 in der Blende 14. Der Boden des Schachts 44 weist die Form einer schiefen Ebene 46 auf, auf der das Reinigungsmittel aus dem Reinigungsmittelbehälter 24 heraus in den Spülraum der Geschirrspülmaschine abgleitet.

Der Reinigungsmittelbehälter 24 verbleibt bis zum Programmende in der Zugabestellung, sodass Spülflüssigkeit durch die Öffnung 20 in den oberen Bereich des Schachts 44 eintreten kann und eventuell auf der schiefen Ebene 46 verbliebene Reinigungsmittelreste durch die Öffnung 16 in Richtung Spülraum ausspülen kann. Der Aktuator bewirkt bei Programmende die Rückholung des Reinigungsmittelbehälters 24 aus der Zugabestellung in die Grundstellung, wobei die Vorderseite 34 des Reinigungsmittelbehälters 24 wieder am Rastelement 26 anschlägt.

Zum erneuten Befüllen mit Reinigungsmittel muss das Rastelement 26 durch den Benutzer in Richtung des Pfeils B geschoben werden, sodass der Reinigungsmittelbehälter 24 in die in Figur 1 dargestellte Befüllstellung aus dem Gehäuse 12 herausschwenken kann. Die Bewegung des Reinigungsmittelbehälters 24 von der Grund- in die Zugabestellung kann zum Beispiel bei Erreichen einer bestimmten Temperatur der Spülflüssigkeit oder in Abhängigkeit vom Programmablauf durch den Aktuator ausgelöst werden.

Es wird abschließend noch einmal darauf hingewiesen, dass es sich bei der vorhergehenden, detailliert beschriebenen Zugabevorrichtung 10 um ein Ausführungsbeispiel handelt, welches vom Fachmann in verschiedenster Weise modifiziert werden kann, ohne den Bereich der Erfindung wie beansprucht zu verlassen. Insbesondere kann auch die konkrete Ausgestaltung des Reinigungsmittelbehälters 24 sowie dessen Bewegungsabläufe in anderer Form als in der hier beschriebenen erfolgen. Es wird der Vollständigkeit halber außerdem darauf hingewiesen, dass die Verwendung der unbestimmten Artikel "ein" beziehungsweise "eine" nicht ausschließt, dass die betreffenden Merkmale auch mehrfach vorhanden sein können.

### Bezugszeichenliste

- 10: - Zugabevorrichtung
- 12: - Gehäuse
- 14: - Blende
- 16, 18, 20: - Öffnung
- 22: - Klarspülerbehälter
- 24: - Reinigungsmittelbehälter
- 26, 30: - Rastelement
- 28: - Rückwand
- 32: - Öffnung des Behältnisses
- 34: - Vorderseite des Behältnisses 24
- 36: - obere Kante des Behältnisses 24
- 38: - abgeschrägte Fläche des Rastelements 26
- 40: - Vorderseite der Blende
- 42: - Drehachse
- 44: - Schacht
- 46: - schiefe Ebene
- 121: - Schwenkrahmen
- 123: - Öffnung
- 125: - Aktuator
- 127: - Griff
- 129: - Kontaktelement
- 130: - Gegenrastelement
- A, B: - Bewegungsrichtung

## Patentansprüche

1. Wasserführendes Haushaltsgerät, insbesondere Geschirrspülmaschine, wenigstens aufweisend eine Vorrichtung (10) zur Zugabe von Reinigungsmittel in einen von Wänden begrenzten Spülraum des wasserführenden Haushaltsgeräts, mit einem Gehäuse (12), einem in dem Gehäuse (12) zwischen einer Befüll-, einer Grund- und einer Zugabestellung beweglich gelagerten Behältnis (24) zur Aufnahme von Reinigungsmittel, wobei in der Befüllstellung eine Öffnung (32) des Behältnisses (24) in Richtung des Spülraumes weist, **dadurch gekennzeichnet, dass** das Behältnis (24) von der Befüllstellung zur Grundstellung und von der Grundstellung zur Zugabestellung ohne Richtungsänderung bewegbar ist.

2. Wasserführendes Haushaltsgerät nach Anspruch 1, **dadurch gekennzeichnet, dass** das Behältnis (24) drehbeweglich angeordnet ist.

3. Wasserführendes Haushaltsgerät nach Anspruch 2, **dadurch gekennzeichnet, dass** in eingesetztem Zustand das Behältnis (24) um eine Drehachse (42) drehbeweglich angeordnet ist, die im Wesentlichen senkrecht zur Lotrichtung angeordnet ist.

4. Wasserführendes Haushaltsgerät nach einem der vorherigen Ansprüche, **dadurch gekennzeichnet, dass** das Behältnis (24) zwischen der Grundstellung und der Zugabestellung im Wesentlichen vollständig innerhalb des Gehäuses (12) bewegbar ist.

5. Wasserführendes Haushaltsgerät nach einem der vorhergehenden Ansprüche, **dadurch gekennzeichnet, dass** ein Rastelement (26) vorgesehen ist, mit dem das Behältnis (24) wenigstens in der Grundstellung und in der Befüllstellung fixierbar ist.

6. Wasserführendes Haushaltsgerät nach einem der vorhergehenden Ansprüche, **dadurch gekennzeichnet, dass** ein Aktuator vorgesehen ist

7. Wasserführendes Haushaltsgerät nach Anspruch 6, **dadurch gekennzeichnet, dass** zwischen dem Aktuator und dem Behältnis (24) ein Getriebe vorgesehen ist.

8. Wasserführendes Haushaltsgerät nach Anspruch 6 oder 7, **dadurch gekennzeichnet, dass** der Aktuator ein Heißwachselement ist, das bei einer bestimmten Spülwassertemperatur oder bei einem bestimmten Programmabschnitt die Schwenkbewegung des Behältnisses (24) zwischen der Grundstellung und der Zugabestellung bewirkt.

9. Wasserführendes Haushaltsgerät nach einem der vorherigen Ansprüche, **dadurch gekennzeichnet, dass** die Vorrichtung (10) zum Einbau in eine feststehende, im Wesentlichen senkrecht verlaufende Behälterwand einer Geschirrspülmaschine ausgebildet ist.

## Claims

1. Water-bearing household appliance, in particular a dishwasher, at least comprising a device (10) for dispensing cleaning agent in a washing space, this being delimited by walls, of the water-bearing household appliance, comprising a housing (12), a receptacle (24) for holding cleaning agent which is mounted in the housing (12) such that it can be moved between a fill position, a normal position and a dispense position, wherein in the fill position, an opening (32) of the receptacle (24) points towards the washing space, **characterised in that** the receptacle (24) can be moved from the fill position to the normal position and from the normal position to the dispense position without a change in direction.

2. Water-bearing household appliance according to claim 1, **characterised in that** the receptacle (24) is arranged such that it can be moved rotationally.

3. Water-bearing household appliance according to claim 2, **characterised in that** the receptacle (24) in its installed state is arranged such that it can be moved rotationally about an axis of rotation (42) which is arranged essentially perpendicularly relative to the direction of plumb.

4. Water-bearing household appliance according to one of the preceding claims, **characterised in that** the receptacle (24) can be moved between the normal position and the dispense position, said movement being essentially entirely within the housing (12).

5. Water-bearing household appliance according to one of the preceding claims, **characterised in that** a catch element (26) is provided by means of which the receptacle (24) can be locked at least in the normal position and in the fill position.

6. Water-bearing household appliance according to one of the preceding claims, **characterised in that** an actuator is provided.

7. Water-bearing household appliance according to claim 6, **characterised in that** a gearing is provided between the actuator and the receptacle (24).

8. Water-bearing household appliance according to claim 6 or 7, **characterised in that** the actuator is a hot wax element which causes the swivel movement of the receptacle (24) between the normal position and the dispense position in the case of a specific washing water temperature or in the case of a specific program section.

9. Water-bearing household appliance according to one of the preceding claims, **characterised in that** the device (10) is designed for installation in a container wall of a dishwasher, said wall being fixed and extending essentially perpendicularly.

## Revendications

1. Appareil électro-ménager à circulation d'eau, notamment lave-vaiselle, au moins équipé d'un dispositif (10) d'alimentation de produit de lavage dans un espace de lavage de l'appareil électro-ménager à circulation d'eau limité par des parois, comprenant un boîtier (12), un récipient (24) destiné à recevoir un produit de lavage monté dans le boîtier (12) de manière mobile entre une position de remplissage, une position de base et une position d'alimentation, une ouverture (32) du récipient (24) étant dirigée, dans la position de remplissage, vers l'espace de lavage, **caractérisé en ce que** le récipient (24) peut être déplacé de la position de remplissage vers la position de base et de la position de base vers la position d'alimentation sans changement de direction.

2. Appareil électro-ménager à circulation d'eau selon la revendication 1, **caractérisé en ce que** le récipient (24) est disposé de manière à pouvoir effectuer une rotation.

3. Appareil électro-ménager à circulation d'eau selon la revendication 2, **caractérisé en ce que**, lorsqu'il est en place, le récipient (24) est disposé de manière à pouvoir effectuer une rotation autour d'un axe de rotation (42) qui est essentiellement perpendiculaire à la direction verticale.

4. Appareil électro-ménager à circulation d'eau selon l'une des revendications précédentes, **caractérisé en ce que** le récipient (24) peut être déplacé entre la position de base et la position d'alimentation en étant essentiellement entièrement à l'intérieur du boîtier (12).

5. Appareil électro-ménager à circulation d'eau selon l'une des revendications précédentes, **caractérisé en ce qu'**il est prévu un élément d'encliquetage (26) grâce auquel le récipient (24) peut être fixé au moins dans la position de base et dans la position de remplissage.

6. Appareil électro-ménager à circulation d'eau selon l'une des revendications précédentes, **caractérisé en ce qu'**un dispositif d'actionnement est prévu.

7. Appareil électro-ménager à circulation d'eau selon la revendication 6, **caractérisé en ce qu'**une transmission est prévue entre le dispositif d'actionnement et le récipient (24).

8. Appareil électro-ménager à circulation d'eau selon la revendication 6 ou 7, **caractérisé en ce que** le dispositif d'actionnement est un élément à cire chaude qui déclenche le mouvement pivotant du récipient (24) entre la position de base et la position d'alimentation en présence d'une température déterminée de l'eau de rinçage ou lors d'une séquence de programme déterminée.

9. Appareil électro-ménager à circulation d'eau selon l'une des revendications précédentes, **caractérisé en ce que** le dispositif (10) est exécuté pour être monté dans une paroi de cuve fixe et s'étendant de manière essentiellement verticale d'un lave-vaisselle.
